# EUROPÄISCHE PATENTSCHRIFT

(11) **EP 0 936 179 B1**
(45) Veröffentlichungstag und Bekanntmachung des Hinweises auf die Patenterteilung: **26.05.2004**
(21) Anmeldenummer: 98120848.1
(22) Anmeldetag: 03.11.1998
(51) Int. Cl.: B66F 9/22

(54) **Staplersteuerung**
Forklift control arrangement
Systême de commande pour chariot élévateur

(30) Priorität: 13.02.1998 DE 29802498 U
(43) Veröffentlichungstag der Anmeldung: 18.08.1999
(73) Patentinhaber: HAWE Hydraulik GmbH & Co. KG, 81673 München (DE)
(72) Erfinder: Heusser, Martin, D-81245 München (DE)
(74) Vertreter: Grünecker, Kinkeldey, Stockmair & Schwanhäusser Anwaltssozietät

(56) Entgegenhaltungen:
- WO-A-86/06142
- DE-A- 3 016 157
- DE-A- 19 549 150
- US-A- 3 911 942
- US-A- 3 987 623
- US-A- 4 517 800
- US-A- 4 543 031
- US-A- 4 733 533

## Beschreibung

Die Erfindung betrifft einen Regalstapler der im Oberbegriff des Anspruchs 1 angegebenen Art.

Regalstapler, insbesondere Hochregalstapler, mit Schwenkschiebegabel erfordern hohe Sicherheit bei der Steuerung der Gabel, falls sie in einem seitlich begrenzten Flurbereich, beispielsweise zwischen Regalzeilen, arbeiten. Denn dieser Flurbereich ist aus Platzgründen häufig so begrenzt, dass unkontrollierte Schwenk- und Schiebeverstellungen der Gabel leicht zu Kollisionen führen könnten. Für solche komplizierte Manövdervorgänge sind deshalb Regalstapler oftmals mittels eines Computers betreibbar, der die Staplersteuerung unter gleichzeitiger Verschwenkung und Verschiebung der Gabel führt, damit die Gabel nicht mit Regalzeilen kollidiert. Dazu ist es nicht nur erforderlich, dass der Computer über die Ist-Stellung der Gabel präzise informiert ist, sondern dass sich die Staplersteuerung auch präzise durch den Computer führen lässt, d.h. genau proportional mit den Steuersignalen. Ein weiteres Problem bei einer präzisen proportionalen Steuerung der Schwenkschiebegabel resultiert daraus, dass das Schwenken und Schieben, gegebenenfalls gleichzeitig, ausführende Hydromotoren deutlich unterschiedliche Durchsatzmengen benötigen, z.B. in einem Verhältnis von 1 : 3 bis 1 : 6, und die Steuerung des Hydromotors mit der kleineren Menge auch dann zuverlässig proportional sein muss, wenn gleichzeitig auch der die größere Menge benötigende Hydromotor bewegt wird.

Es ist aus der Praxis bekannt, in der Staplersteuerung eines Regalstaplers jedem Hydromotor einen 3-Wege-Mengenregler und einen Proportionalwegesteuerschieber mit vorgesetztem Zulaufregler zuzuordnen, um jeweils eine präzise Proportionalität bei der Steuerung zu erreichen, wie sie z.B. für das Manövrieren in engen Flurbereichen erforderlich ist. Diese Staplersteuerung ist nicht nur sehr aufwendig und teuer, sondem beansprucht aufgrund der komplizierten hydraulischen Komponenten viel Platz, der bei Regalstaplern nicht ohne weiteres zur Verfügung steht. Diese Staplersteuerung ist auch deshalb sehr aufwendig, weil für die Umlaufsteuerung des von der Druckquelle geförderten Hydraulikmediums eine spezielle Umlaufschaltung, z.B. mit Steuerdruckabzapfungen (PSL-Prinzip) in den Wegesteuerschiebem erforderlich ist.

Ferner ist es aus der Praxis bekannt, die Staplersteuerung solcher Regalstapler mit mehreren Druckwaagen, Wegesteuerschiebem und Senkbremsventilen auszustatten, um Platz und Kosten zu sparen. Jedoch lässt sich hiermit keine ausreichend proportionale Steuerung erzielen, wie sie beispielsweise für Manöver in begrenzten Flurbereichen gebraucht wird. Diese Regalstapler müssen zur Schwenk-Schiebeverstellung der Gabel aus dem Flurbereich herausfahren, und mit verstellter Gabel wieder in den Flur einfahren oder es sind die Flurbereiche zwischen Regalzeilen im relativ zur Gabelbreite entsprechend breit zu machen.

Bei einem aus WO86/06142 A bekannten Regalstapler ist eine hydraulische Lenksteuerung mit einem doppelseitig beaufschlagbaren Lenkzylinder als bevorrechtigten Hydromotor in die Staplersteuerung eingegliedert, die zusätzlich einen Hubzylinder und zwei Schwenkzylinder der Gabel steuert. In der Staplersteuerung sind zwei getrennt betätigbare Druckquellen enthalten, von denen die den Lenkzylinder zugeordnete Druckquelle permanent läuft und das geförderte Druckmittel über eine 3-Wege-Druckwaage bei Nichtbetätigung der Hydromotoren über einen drucklosen Umlauf durch die Wegesteuerschieber des Hubzylinders und der Schwenkzylinder zum Tank führt. Die 3-Wege-Druckwaage wird abhängig von der Druckdifferenz zwischen dem Eingangsdruck des Wegesteuerschiebers des Lenkzylinders und dem aktuellen Arbeitsdruck vorgesteuert und regelt für den Hubzylinder und die Schwenkzylinder nur die jeweils verfügbare Überschussmenge ein, die der Lenkzylinder gerade nicht benötigt. Sollte die Überschussmenge zur ordnungsgemäßen Betätigung des Hubzylinders und der Schwenkzylinder nicht ausreichen, wird die zweite Druckquelle zugeschaltet. Die beiden Wegesteuerschieber für den Hubzylinder und die Schwenkzylinder sind parallel an eine gemeinsame Druckleitung angeschlossen, so dass die Schwenkzylinder keinen Vorrang gegenüber dem Hubzylinder gewinnen können. Alle Wegesteuerschieber sind mit blockierter Nullstellung ausgelegt, so dass in der Nullstellung jede Arbeitsleitung zu einem Hydromotor absperren. Dies erfordert für den drucklosen Umlauf in den Wegesteuerschiebem für den Hubzylinder und die Schwenkzylinder wenigstens eine zusätzliche Steuerebene.

Bei aus US-A-3 911 942, US-A-3 987 623 und DE-A-195 49150 bekannten Steuervorrichtungen wird einer ausgewählten Verbrauchergruppe Steuerpriorität gegenüber anderen Verbrauchern eingeräumt. In den Steuervorrichtungen sind 3-Wege-Druckwaagen bzw. Mehrwegeventile enthalten, die der Stromregelung dienen.

Weiterer Stand der Technik ist enthalten in US-A-4 517 800, US-A-4 733 533, DE-A-301 61 57 und US-A-45 43 031.

Der Erfindung liegt die Aufgabe zugrunde, einen Regalstapler der eingangs genannten Art zu schaffen, der mit einer kostengünstigen, platzsparenden und komfortablen Staplersteuerung das sichere Manövrieren der Schwenkschiebegabel in engen Flurbereichen, gegebenenfalls computergeführt, ermöglicht.

Die gestellte Aufgabe wird mit den Merkmalen des Anspruchs 1 gelöst.

Auf baulich einfache und kostengünstige Weise wird mit der 3-Wege-Druckwaage dem Schwenk-Hydromotor stets Vorrang verliehen, bei dem bei gleichzeitiger Steuerung eines weiteren Hydromotors die Gefahr einer nicht mehr exakt proportionalen Steuerung gegeben ist, d.h. dem Hydromotor mit dem geringeren Mengendurchsatz. Der weitere oder die weiteren Hydromotoren erhalten durch die Einflussnahme der 3-Wege-Druckwaage stets nur die überschüssige Menge, so dass zumindest der bevorrechtigte Schwenk-Hydromotor unter allen Betriebsbedingungen präzise proportional mittels des Proportional-Wegesteuerschiebers zu steuern ist, der für die 3-Wege-Druckwaage auch die Regelblende enthält. Der Einbauraum für die Staplersteuerung und auch der Ausstattungsaufwand sind reduziert, weil wenige kompakte Komponenten ausreichen und weil mittels der 3-Wege-Druckwaage auch eine sehr einfache Umlaufschaltung möglich ist, über die das von der im Regelfall elektrisch betriebenen Druckquelle geförderte Hydraulikmedium mit geringem Drosselwiderstand und geringem Gegendruck in den Rücklauf gelangt, wenn kein Hydromotor zu steuern ist. Die Lasthaltevorrichtung ist vorgesehen, um jeden Hydromotor hydraulisch blockieren und eine Last leckagefrei halten zu können. Die Lasthaltevorrichtung mit wechselseitig aus den Arbeitsleitungen aufsteuerbaren Lasthalteventilen ermöglicht eine feinfühlige Bewegungssteuerung unter Last und trägt vor allem zur Vereinfachung der Umlaufschaltung bei, da in einer Lasthaltesituation beide Arbeitsleitungen stromab des Wegesteuerschiebers entlastet sind und automatisch Steuerdruck für die 3-Wege-Druckwaage vorliegt, der die 3-Wege-Druckwaage in die Umlaufstellung schaltet. Ferner ermöglicht erst die Lasthaltevorrichtung die Verwendung eines in der Nullstellung offenen, und dadurch kurzen Wegesteuerschiebers, der keine getrennten Strömungswege für den Umlauf benötigt.

Gemäß Anspruch 2 wird der Steuerdruck für die 3-Wege-Druckwaage und die Umlaufschaltung auf baulich einfache Weise abgegriffen, ohne im deshalb kompakten Wegesteuerschieber aufwendige bauliche Maßnahmen vorsehen zu müssen.

Gemäß Anspruch 3 gibt die 3-Wege-Druckwaage dem Schwenk-Hydromotor Zuführvorrang gegenüber dem weiteren oder den weiteren Hydromotoren, unabhängig davon, ob und wie diese beaufschlagt werden.

Gemäß Anspruch 4 ist die 3-Wege-Druckwaage baulich besonders einfach ausgebildet.

Gemäß Anspruch 5 entlastet der Proportional-Wegesteuerschieber des bevorrechtigten Schwenk-Hydromotors in der Nullstellung die beiden Arbeitsleitungen zum Rücklauf, so dass ein für die Umlaufschaltung nutzbarer starker Steuerdruckabfall gegeben ist.

Gemäß Anspruch 6 wird in der Umlaufschaltung, falls kein weiterer Hydromotor beaufschlagt wird, das von der Druckquelle geförderte Druckmittel über den Wegesteuerschieber des weiteren Hydromotors oder diesen Wegesteuerschieber und dem diesen vorgesetzten 3-Wege-Mengenregler mit geringem Drosselverlust in den Rücklauf geführt.

Gemäß Anspruch 7 wird der weitere Hydromotor entweder nur in seiner Richtung gesteuert mit einer Geschwindigkeit, die davon abhängt, welche Menge der bevorrechtigte Hydromotor übrig lässt, oder gegebenenfalls über eine Fördersteuerung der Druckquelle (drehzahlgeregelte Pumpe).

Gemäß Anspruch 8 ist über den 3-Wege-Mengenregler auch der weitere Hydromotor präzise proportional steuerbar, wobei der 3-Wege-Mengenregler, die 3-Wege-Druckwaage und der weitere Wegesteuerschieber bei der Umlaufschaltung kooperieren.

Gemäß Anspruch 9 lässt sich die Schwenkschiebegabel durch den Computer führen, wenn komplizierte Bewegungsmanöver zu steuern sind, wobei die Wege- und/oder Positionsmelder die Ist-Parameter für den Computer bereitstellen.

Anhand der Zeichnung werden Ausführungsformen des Erfindungsgegenstandes erläutert. Es zeigen:
- Fig. 1: eine schematische Seitenansicht eines Regalstaplers,
- Fig. 2: eine schematische Draufsicht auf einen Regalstapler beim Arbeiten in einem begrenzten Flurbereich,
- Fig. 3: ein Blockschaltbild einer ersten Ausführungsform einer Staplersteuerung,
- Fig. 4: ein Blockschaltbild einer weiteren Ausführungsform einer Staplersteuerung, und
- Fig. 5: einen schematischen Längsschnitt eines Details.

Ein Regalstapler in den Fig. 1 und 2, insbesondere ein Hochregalstapler F, weist einen Fahrkörper 1 mit Betätigungselementen 2 eines Betätigungssystems 3 für eine Gabel G, und gegebenenfalls für eine nicht näher vorgehobene Lenkung, einen Fahrantrieb, eine Heben/Senken- und fallweise eine Kippfunktion auf. Die Betätigungseinrichtung 3 ist mit einer Staplersteuerung S verbunden, und gegebenenfalls mit einem Computer C. Die Gabel G ist in Führungen 4 horizontal quer zur Längsrichtung des Staples F verschiebbar und beispielsweise an einem eine Hochachse 7 definierenden Mast 6 schwenkbar angebracht (Schwenkschiebegabel). Der Mast 6 ist in einer Stützkonstruktion 5 gehalten. Mit einem Hydromotor H1 wird die Verschiebebewegung der Gabel G gesteuert, während mit wenigstens einem Hydromotor H2 die Schwenkbewegung der Gabel G um die Hochachse 7 (Schwenkbereich mindestens 180°) gesteuert wird. Der Computer C ist mit der Staplersteuerung S verknüpft oder zuschaltbar. Ferner können Positions- oder Wegmelder 8, 9 für die Momentanposition der Gabel G vorgesehen sein, deren Signale dem Computer C zugeführt werden.

In Fig. 2 ist angedeutet, wie der Regalstapler F in einem seitlich begrenzten Flurbereich 12 zwischen Regalzeilen 10, 11 arbeitet, wobei die Flurbreite nur geringfügig breiter als die Breite der Gabel G ist. Mit gleichzeitigen Schwenk- und Schiebebewegungen der Gabel G wird diese innerhalb der Flurweite aus der in ausgezogenen Linien gezeigten Grundstellung, in der die Gabelzinken in Fahrtrichtung weisen, um ca. 90° zur einen oder anderen Seite verschwenkt, bis die Gabelzinken zu den Regalzeilen weisen. Dieses Manöver kann beispielsweise vom Computer C geführt werden. Die Bewegungen der Hydromotoren H1, H2 werden dabei einander derart überlagert, daß die Gabel G nicht mit den Regalzeilen 10, 11 kollidiert.

Gemäß den Fig. 3 und 4 ist der Hydromotor H1 für die Verschiebebewegung ein drehender Hydraulikmotor (oder ein Hydraulikzylinderpaar, nicht gezeigt), während der Hydromotor H2 für die Schwenkbewegung der Gabel G aus zwei einseitig beaufschlagbaren Zylindern 13, 14 besteht, die die Gabel um die Hochachse 7 hin- und herschwenken. Beide Zylinder 13, 14 werden beispielsweise nur an ihren Kolbenstangenseiten beaufschlagt, während ihre Kolbenseiten kurzgeschlossen sind.

Die Staplersteuerung S in Fig. 3 wird aus einer Druckquelle 15, z. B. einer elektrisch getriebenen Hydraulikpumpe, mit Druckmittel versorgt. Eine über ein Druckbegrenzungsventil 18 zu einem Rücklauf R abgesicherte Pumpenleitung P führt zum Einlaßanschluß einer 3-Wege-Druckwaage D. Ein Druckanschluß 22 der 3-Wege-Druckwaage D ist über eine Druckleitung 16 mit dem Druckeinlaß eines Proportional-Wegesteuerschiebers W1 verbunden, der in beiden Stellrichtungen mittels Proportionalmagneten 33, 34 aus einer durch Federn zentrierten Nullstellung auslenkbar ist (4/3-Wegesteuerschieber mit offener Nullstellung). Vom Proportional-Wegesteuerschieber W1 führen zwei Arbeitsleitungen A1, B1 zu den beiden Zylindern 13, 14 des Hydromotors H2. In den Arbeitsleitungen A1, B1 ist eine Lasthalteventilanordnung L mit zwei jeweils gegen eine Feder 36 aufsteuerbaren Lasthalteventilen 35 und diesen umgehenden Rückschlagventilen 38 angeordnet. Jedes in einer Arbeitsleitung A1 oder B1 angeordnete Lasthalteventil 35 ist über eine Steuerleitung 37 aus der jeweils anderen Arbeitsleitung B1, A1 druckabhängig aufsteuerbar.

Zwischen dem Proportional-Wegesteuerschieber W1 und der Lasthaltevorrichtung L verbindet eine Querleitung 31 die beiden Arbeitsleitungen A1 und B1. In der Querleitung 31 ist ein Wechselventil 30 mit einem den jeweils höheren Druck in einer Arbeitsleitung führenden Anschluß 32 vorgesehen. Vom Anschluß 32 führt eine Steuerleitung 27 über eine Drossel 28 zu einer Steuerseite der 3-Wege-Druckwaage D. Zwischen der 3-Wege-Druckwaage D und dem Proportional-Wegesteuerschieber W1 zweigt an einem Punkt 29 eine Steuerleitung 25 ab, die über eine Drossel 26 zur gegenüberliegenden Steuerseite der 3-Wege-Druckwaage D führt. Die 3-Wege-Druckwaage enthält einen Regelkolben 21, der mittels des Steuerdrucks in der Steuerleitung 25 in Schließrichtung einer Verbindung zwischen der Pumpenleitung P und der Druckleitung 16 beaufschlagt wird. In der entgegengesetzten Richtung, d.h. in Öffnungsrichtung dieser Verbindung, wird der Regelkolben 21 hingegen vom Steuerdruck in der Steuerleitung 27 und durch eine Regelfeder 24 beaufschlagt.

An einem zweiten Druckanschluß 23 der 3-Wege-Druckwaage D ist eine weitere Druckleitung 17 angeschlossen, die zu wenigstens einem weiteren Hydromotor, d.h. dem Schiebe-Hydromotor H1 führt. In der Druckleitung 17 ist in Fig. 3 ein 3-Wege-Mengen-regler 19 angeordnet, der mittels eines Proportionalmagneten 20 verstellbar ist und eine Verbindung zum Rücklauf R besitzt. Stromab des 3-Wege-Mengenreglers 19 ist die Druckleitung 17 an einen Anschluß 39 eines magnetbetätigten Wegesteuerschiebers W2 (4/3-Wegesteuerschieber mit offener Nullstellung) angeschlossen. Vom Wegesteuerschieber W2 führen zwei Arbeitsleitungen A2, B2 zum Hydromotor H1. Zwischen dem Wegesteuerschieber W2 und dem Hydromotor H1 ist eine weitere Lasthaltevorrichtung L entsprechend der Lasthaltevorrichtung L des Hydromotors H2 vorgesehen. Offene Nullstellung bedeutet für die Wegesteuerschieber W1, W2, daß - angedeutet in W2 - in einer durch Federn zentrierten Mittelstellung beide Arbeitsleitungen über einen Querkanal 40 mit dem Rücklauf R verbunden ist, während der Druckanschluß 39 abgesperrt ist. Auch der Wegesteuerschieber W2 könnte mit Proportionalmagneten betätigt werden und präzise proportional arbeiten.

In der Staplersteuerung S in Fig. 4 ist im Unterschied zur Fig. 3 die Druckleitung 17 direkt zum Wegesteuerschieber W2 geführt (4/3-Wegesteuerschieber mit offener Nullstellung), bei dem in der Mittelstellung der Querkanal 40 beide Arbeitsleitungen A2, B2 mit dem Rücklauf verbindet, und auch die Druckleitung 17 über ihren Druckanschluß 39' und den Querkanal 40 mit dem Rücklauf verbunden ist.

Bei beiden Ausführungsformen der Staplersteuerung S der Fig. 3 und 4 ist eine Umlaufschaltung U vorgesehen, über die das von der Druckquelle 15 geförderte Hydraulikmittel zum Rücklauf abgelassen wird, falls keiner der Hydromotoren H1, H2 bewegt und jeweils eine Last gehalten wird. Ein Teil der Umlaufschaltung U ist die 3-Wege-Druckwaage D, die in der Schließstellung der Verbindung von der Pumpenleitung P zur Druckleitung 16 das Hydraulikmedium in die Druckleitung 17 führt, von der es in Fig. 3 über den 3-Wege-Mengenregler 19 zum Rücklauf gelangt, in der Staplersteuerung in Fig. 4 hingegen über den Querkanal 40.

Bei der Staplersteuerung S in Fig. 4 könnte eine präzisierte Steuerung des Schiebe-Hydromotors beispielsweise mittels einer drehzahlregelbaren Hydraulikpumpe erfolgen.

In Fig. 5 ist eine einfache Ausführungsform der 3-Wege-Druckwaage D der vorhergehenden Figuren im Längsschnitt gezeigt. In einem Gehäuse 41 mit einer Gehäusebohrung 42 sind zwei Druckanschlüsse 16, 17 mit Steuerkanten definierenden Einstichen 43, 44 vorgesehen. In der Gehäusebohrung 42 ist der Regelkolben K, 21 abgedichtet verschieblich nach Maßgabe der in beiden axialen Richtungen wirksamen Steuerdrücke aus den Steuerleitungen 25 bzw. 27, wobei zum Steuerdruck der Steuerleitung 27 noch die Kraft der, zweckmäßigerweise einstellbaren, Regelfeder 24 hinzukommt. Die Regelfeder ist sehr schwach ausgelegt, und reicht im wesentlichen nur dazu aus, den Regelkolben K in der Öffnungsstellung der Verbindung vom Druckanschluß P zum Druckanschluß 16 zu halten, wenn das System drucklos ist. Die Kraft der Regelfeder 24 ist im wesentlichen der maßgebliche Drosselfaktor, der bei drucklosem Umlauf von der Druckquelle zu überwinden ist.

Im Regelkolben K ist ein Strömungskanal in Form eines Einstiches 45 ausgebildet, der beiderseits durch Steuerkanten 46 und 47 begrenzt wird. Die Steuerkanten 46 und 47 arbeiten blendenartig wechselweise mit den Einstichen 43, 44 bzw. deren Steuerkanten zusammen, um das Druckmittel entsprechend abzudrosseln und entweder zum Druckanschluß 16 oder zum Druckanschluß 17 zu leiten, und dabei die im Wegesteuerschieber W1 durch die Bestromung eingestellte Druckdifferenz durch entsprechende Regelbewegungen konstant zu halten. Es liegt auf der Hand, daß der linksseitig auf den Regelkolben wirkende Steuerdruck auch aus dem Druckanschluß 16 über eine Drosselbohrung direkt im Gehäuse 41 abgegriffen werden könnte.

## Patentansprüche

1. Regalstapler, insbesondere Hochregalstapler (F), mit einer Schwenkschiebegabel (G), die mit über eine, gegebenenfalls computergeführte, Staplersteuerung (S) hydraulisch gesteuerten Hydromotoren (H1, H2) über an eine gemeinsame Druckquelle (15) angeschlossene magnetbetätigte Wegesteuerschieber (W1, W2) wenigstens um eine Hochachse (7) schwenkbar und horizontal verschiebbar ist, **dadurch gekennzeichnet, dass** in der Staplersteuerung (S) in einer Druckleitung (16) zwischen der Druckquelle (15, P) und den Wegesteuerschiebem (W1, W2) zur Bevorrechtigung des Schwenk-Hydromotors (H2) eine 3-Wege-Druckwaage (D) vorgesehen ist, die von stromauf und stromab des Wegesteuerschiebers (W1, W2) des bevorrechtigten Schwenk-Hydromotors (H2) abgegriffenen Steuerdrücken gesteuert ist, dass zumindest der Wegesteuerschieber (W1) des bevorrechtigten Schwenk-Hydromotors (H2) als Proportional-Wegesteuerschieber mit zum Tank offener Nullstellung ausgebildet ist, dass die 3-Wege-Druckwaage (D) Teil einer über die Steuerung des weiteren Hydromotors (H1) geführten Umlaufschaltung (U) von der Druckquelle (15, P) zum Tank ist, und dass der Schwenk-Hydromotor (H2) und der weitere Hydromotor (H1) jeweils an zwei Arbeitsleitungen (A1, B1, A2, B2) angeschlossen ist, in denen zwischen dem Wegesteuerschieber (W1, W2) und dem Hydromotor (H1, H2) eine Lasthaltevorrichtung (L) mit wechselseitig aus den Arbeitsleitungen aufsteuerbaren Lasthalteventilen (35) vorgesehen ist.

2. Regalstapler nach Anspruch 1, **dadurch gekennzeichnet, dass** die Arbeitsleitungen (A1, B1) des bevorrechtigten Schwenk-Hydromotors (H2) zwischen dem Proportional-Wegesteuerschieber (W1) und der Lasthaltevorrichtung (L) durch eine Querleitung (31) verbunden sind, in der ein Wechselventil (30) mit einem den jeweils höheren Arbeitsleitungsdruck führenden Ausgang (32) enthalten ist, und das vom Ausgang (32) eine Steuerleitung (27) zur 3-Wege-Druckwaage (D) führt.

3. Regalstapler nach Anspruch 1, **dadurch gekennzeichnet, dass** die 3-Wege-Druckwaage (D) einen Regelkolben (K, 21) enthält, der in Schließrichtung einer Verbindung von der Druckquelle (15, P) zum Proportional-Wegesteuerschieber (W1) des Schwenk-Hydromotors (H2) vom höheren Steuerdruck stromauf des Proportional-Steuerschiebers (W1) und in Öffnungsrichtung der Verbindung vom niedrigeren Steuerdruck stromab des Proportional-Wegesteuerschiebers (W1) und von einer Regelfeder (24) beaufschlagt ist.

4. Regalstapler nach Anspruch 3, **dadurch gekennzeichnet, dass** der Regelkolben (K) in einer zwei Druckanschlüsse (43, 44) aufweisenden Gehäusebohrung (42) verstellbar ist, einen von zwei sich gegenüberliegenden Steuerkanten (46, 47) begrenzten Strömungsweg (45) aufweist, und mit den beiden Steuerkanten (46, 47) blendenartig und wechselseitig mit den beiden Druckanschlüssen zusammenarbeitet.

5. Regalstapler nach Anspruch 1, **dadurch gekennzeichnet, dass** der Proportional-Wegesteuerschieber (W1) in der Nullstellung beide Arbeitsleitungen (A1, B1) mit dem Tank verbindet und die von der 3-Wege-Druckwaage (D) kommende Druckleitung (16) absperrt.

6. Regalstapler nach Anspruch 1, **dadurch gekennzeichnet, dass** die Umlaufschaltung (U) zusätzlich über eine weitere Druckleitung (17) über den Wegesteuerschieber (W2) des weiteren Hydromotors (H1) oder über einen diesem Wegesteuerschieber (W2) vorgesetzten 3-Wege-Mengenregler (19) verläuft, vorzugsweise durch einen durch einen Proportionalmagneten (20) betätigten 3-Wege-Mengenregler.

7. Regalstapler nach Anspruch 6, **dadurch gekennzeichnet, dass** der als magnetbetätigte Wegesteuerschieber ausgebildete Wegesteuerschieber (W2) des weiteren Hydromotors (H1) direkt über die weitere Druckleitung (17) an die 3-Wege-Druckwaage (D) angeschlossen ist und in seiner Nullstellung beide Arbeitsleitungen (A2, B2) des weiteren Hydromotors (H1) und die weitere Druckleitung (17) mit dem Rücklauf (R) verbindet.

8. Regalstapler nach Anspruch 6, **dadurch gekennzeichnet, dass** der als magnetbetätigte Wegesteuerschieber ausgebildete Wegesteuerschieber (W2) des weiteren Hydromotors (H1) an die 3-Wege-Druckwaage (D) über die weitere Druckleitung (17) angeschlossen ist, in der der an den Rücklauf (R) angeschlossene, mittels eines Proportionalmagneten (20) verstellbare 3-Wege-Mengenregler (19) angeordnet ist, und dass der Wegesteuerschieber (W2) in seiner Nullstellung beide Arbeitsleitungen (A2, B2) mit dem Rücklauf (R) verbindet und die weitere Druckleitung (17) absperrt.

9. Regalstapler nach Anspruch 1, **dadurch gekennzeichnet, dass** mit den Magneten bzw. Proportionalmagneten (33, 34, 20) der Wegesteuerschieber (W1, W2) und gegebenenfalls des 3-Wege-Mengenreglers (19) ein Führungscomputer (C) in Steuerverbindung steht, und dass Wege- und/oder Positionsmelder (8, 9) der Schwenkschiebe-Gabel (G) an den Führungscomputer (C) angeschlossen sind.

## Claims

1. Racking truck, in particular a high-reach truck (F), comprising a pivoting and reach fork (G) which can be pivoted at least about a vertical axis (7) and displaced horizontally by hydraulic motors (H1, H2) controlled hydraulically by a possibly computer-guided truck control system (S) via magnetically operated directional control spools (W1, W2) connected to a common pressure source (15), **characterized in that**, in the truck control system (S), in a pressure line (16) between the pressure source (15, P) and the directional control spools (W1, W2) for prioritising the hydraulic pivoting motor (H2), there is provided a three-way pressure compensator (D), which is controlled by control pressures tapped off upstream and downstream of the directional control spools (W1, W2) of the prioritised hydraulic pivoting motor (H2), **in that** at least the directional control spool (W1) of the prioritised hydraulic pivoting motor (H2) is constructed as a proportional directional control spool with a zero position open to the tank, **in that** the three-way pressure compensator (D) is part of a circulation circuit (U) from the pressure source (15, P) to the tank, led via the control system of the further hydraulic motor (H1), and **in that** the hydraulic pivoting motor (H2) and a further hydraulic motor (H1) are in each case connected to two operating lines (A1, B1, A2, B2) in which, between the directional control spool (W1, W2) and the hydraulic motor (H1, H2), provision is made for a load-holding device (L) with load-holding valves (35) that can be controlled alternately from the operating lines.

2. Racking truck according to Claim 1, **characterized in that** the operating lines (A1, B1) of the prioritised hydraulic pivoting motor (H2) between the proportional directional control spool (W1) and the load-holding device (L) are connected by a transverse line (31), in which a changeover valve (30) with an output (32) leading to the respectively higher operating line pressure is contained, and **in that** a control line (27) leads from the output (32) to the three-way pressure compensator (D).

3. Racking truck according to Claim 1, **characterized in that** the three-way pressure compensator (D) contains a control piston (K, 21) which, in the closing direction of a connection from the pressure source (15, P) to the proportional directional control spool (W1) of the hydraulic pivoting motor (H2), is acted on by the higher control pressure upstream of the proportional control spool (W1) and, in the opening direction of the connection, is acted on by the lower control pressure downstream of the proportional directional control spool (W1) and by a control spring (24).

4. Racking truck according to Claim 3, **characterized in that** the control piston (K) can be displaced in a housing bore (42) having two pressure connections (43, 44), has a flow path (45) bounded by two opposite control edges (46, 47), and with the two control edges (46, 47) interacts in the manner of a diaphragm and alternately with the two pressure connections.

5. Racking truck according to Claim 1, **characterized in that**, in the zero position, the proportional directional control spool (W1) connects both operating lines (A1, B1) to the tank and shuts off the pressure line (16) coming from the three-way pressure compensator (D).

6. Racking truck according to Claim 1, **characterized in that** the circulation circuit (U) additionally runs via a further pressure line (17) via the directional control spool (W2) of the further hydraulic motor (H1) or via a three-way flow controller (19) placed in front of this directional control spool (W2), preferably through a three-way flow controller actuated by a proportional solenoid (20).

7. Racking truck according to Claim 6, **characterized in that** the directional control spool (W2) of the further hydraulic motor (H1), constructed as a solenoid-operated directional control spool, is connected directly via the further pressure line (17) to the three-way pressure compensator (D) and, in its zero position, connects both the operating lines (A2, B2) of the further hydraulic motor (H1) and the further pressure line (17) to the return (R).

8. Racking truck according to Claim 6, **characterized in that** the directional control spool (W2) of the further hydraulic motor (H1), constructed as a solenoid-operated directional control spool, is connected to the three-way pressure compensator (D) via the further pressure line (17), in which there is arranged a three-way flow controller (19) which is connected to the return (R) and can be adjusted by means of a proportional solenoid (20), and **in that**, in its zero position, the directional control spool (W2) connects both the operating lines (A2, B2) to the return (R) and shuts off the further pressure line (17).

9. Racking truck according to Claim 1, **characterized in that** a master computer (C) has a control connection to the solenoids or proportional solenoids (33, 34, 20) of the directional control spools (W1, W2) and, if appropriate, the three-way flow controller (19), and **in that** travel and/or position feedback sensors (8, 9) of the pivoting and reaching fork (G) are connected to the master computer (C).

## Revendications

1. Chariot élévateur, en particulier chariot à prise latérale (F), comprenant une fourche pivotante et coulissante (G) qui peut pivoter autour d'au moins un axe vertical (7) et être déplacée dans la direction horizontale par des moteurs hydrauliques (H1, H2) commandés hydrauliquement par un système de commande de chariot (S), éventuellement piloté par ordinateur, par l'intermédiaire de distributeurs (W1, W2) à commande magnétique raccordés à une source de pression commune (15), **caractérisé en ce qu'**une balance de pression à trois voies (D) est prévue dans le système de commande (S) pour chariot élévateur dans une conduite de refoulement (16) entre la source de pression (15, P) et les distributeurs (W1, W2) pour la priorité du moteur hydraulique de pivotement (H2), laquelle balance est commandée par des pressions de commande prélevées en amont et en aval du distributeur (W1, W2) du moteur hydraulique de pivotement (H2) prioritaire, **en ce qu'**au moins le distributeur (W1) du moteur hydraulique de pivotement prioritaire (H2) est réalisé sous forme de distributeur proportionnel avec une position neutre ouverte en direction du réservoir, **en ce que** la balance de pression à trois voies (D) fait partie d'un circuit de circulation (U) guidé de la source de pression (15,P) en direction du réservoir par l'intermédiaire de la commande de l'autre moteur hydraulique (H1), et **en ce que** le moteur hydraulique de pivotement (H2) et l'autre moteur hydraulique (H1) sont respectivement raccordés à deux conduites de travail (A1, B1, A2, B2), dans lesquelles est prévu entre le distributeur (W1, W2) et le moteur hydraulique (H1, H2) un dispositif de maintien de charge (L) avec des soupapes de maintien de charge (35) commandées alternativement à partir des conduites de travail.

2. Chariot élévateur suivant la revendication 1, **caractérisé en ce que** les conduites de travail (A1, B1) du moteur hydraulique de pivotement (H2) prioritaire sont reliées entre le distributeur proportionnel (W1) et le dispositif de maintien de charge (L) par une conduite transversale (31), qui comporte un sélecteur de circuit (30) avec une sortie (32) véhiculant la pression la plus élevée des conduites de travail, et **en ce qu'**une conduite pilote (27) mène de la sortie (32) à la balance de pression à trois voies (D).

3. Chariot élévateur suivant la revendication 1, **caractérisé en ce que** la balance de pression à trois voies (D) comporte un piston de réglage (K, 21), qui est sollicité dans la direction de fermeture d'une liaison entre la source de pression (15, P) et le distributeur proportionnel (W1) du moteur hydraulique de pivotement (H2) par la pression de commande supérieure en amont du distributeur proportionnel (W1), et dans la direction d'ouverture de la liaison par la pression de commande inférieure en aval du distributeur proportionnel (W1), ainsi que par un ressort de réglage (24).

4. Chariot élévateur suivant la revendication 3, **caractérisé en ce que** le piston de réglage (K) est mobile dans un alésage de corps (42) muni de deux raccords de refoulement (43, 44), présente un parcours d'écoulement (45) limité par deux rampes hélicoïdales (46, 47) en vis-à-vis, et coopère à la manière d'un diaphragme avec les deux rampes hélicoïdales (46, 47) et alternativement avec les deux raccords de refoulement.

5. Chariot élévateur suivant la revendication 1, **caractérisé en ce que** le distributeur proportionnel (W1) relie dans la position neutre les deux conduites de travail (A1, B1) au réservoir et ferme la conduite de refoulement (16) en provenance de la balance de pression à trois voies (D).

6. Chariot élévateur suivant la revendication 1, **caractérisé en ce que** le circuit de circulation (U) passe en supplément par l'intermédiaire d'une autre conduite de refoulement (17) par le distributeur (W2) de l'autre moteur hydraulique (H1) ou par un régulateur de débit à trois voies (19) monté en amont de ce distributeur (W2), de préférence par un régulateur de débit à trois voies actionné par un aimant proportionnel (20).

7. Chariot élévateur suivant la revendication 6, **caractérisé en ce que** le distributeur (W2) de l'autre moteur hydraulique (H1), réalisé sous forme de distributeur à commande magnétique, est raccordé directement par l'intermédiaire de l'autre conduite de refoulement (17) à la balance de pression à trois voies (D) et relie dans sa position neutre les deux conduites de travail (A2, B2) de l'autre moteur hydraulique (H1) et l'autre conduite de refoulement (17) au retour (R).

8. Chariot élévateur suivant la revendication 6, **caractérisé en ce que** le distributeur (W2) de l'autre moteur hydraulique (H1), réalisé sous forme de distributeur à commande magnétique, est raccordé à la balance de pression à trois voies (D) par l'intermédiaire de l'autre conduite de refoulement (17), dans laquelle est disposé le régulateur de débit à trois voies (19) raccordé au retour (R) et réglable au moyen d'un aimant proportionnel (20), et **en ce que** le distributeur (W2) relie dans sa position neutre les deux conduites de travail (A2, B2) au retour (R) et ferme l'autre conduite de refoulement (17).

9. Chariot élévateur suivant la revendication 1, **caractérisé en ce qu'**un ordinateur pilote (C) est en liaison de commande avec les aimants ou aimants proportionnels (33, 34, 20) des distributeurs (W1, W2) et éventuellement du régulateur de débit à trois voies (19), et **en ce que** des indicateurs de course ou de position (8, 9) de la fourche pivotante et coulissante (G) sont raccordés à l'ordinateur pilote (C).
